# EUROPÄISCHE PATENTSCHRIFT

(11) **EP 0 816 777 B1**
(45) Veröffentlichungstag und Bekanntmachung des Hinweises auf die Patenterteilung: **18.12.2002**
(21) Anmeldenummer: 97109618.5
(22) Anmeldetag: 13.06.1997
(51) Int. Cl.: F24H 1/44, F24H 1/12

(54) **Verfahren zur Herstellung einer Brennkammer, insbesondere für gasbeheizte Wassererhitzer, und nach dem Verfahren hergestellte Brennkammer**
Method for making a combustion chamber, esp. for gas fired water heaters, and combustion chamber obtained by such method
Procédé de fabrication d'une chambre de combustion, spécialement pour chauffe-eau à gaz, et chambre de combustion fabriquée selon ce procédé

(30) Priorität: 01.07.1996 DE 19626322; 28.05.1997 DE 19722289
(43) Veröffentlichungstag der Anmeldung: 07.01.1998
(73) Patentinhaber: ROBERT BOSCH GMBH, 70442 Stuttgart (DE)
(72) Erfinder: Ehrle, Heinz, 73249 Wernau (DE); Schmidt, Ernst, 73230 Kirchheim (DE); Lenckner, Hans-Ulrich, 72622 Nürtingen (DE); Reitstaetter, Josef, 73274 Notzingen (DE); Schwarz, Hans-Jochen, 73614 Schorndorf (DE); Dinkelacker, Michael, 70329 Stuttgart (DE); Mayer, Guenther, 72654 Neckartenzlingen (DE); Braun, Hans-Joachim, 73265 Dettingen (DE)

(56) Entgegenhaltungen:
- WO-A-92/20976
- DE-A- 4 224 212
- DE-U- 9 200 780

## Beschreibung

### Stand der Technik

Die Erfindung geht aus von einem Verfahren zur Herstellung einer Brennkammer nach der Gattung des Anspruchs 1 und einer nach dem Verfahren hergestellten Brennkammer für gasbeheizte Wassererhitzer nach der Gattung des Anspruchs 13.

Bei einem bekannten Verfahren der genannten Gattung werden zur Bildung einer Brennkammer die beiden aus Edelstahl bestehenden Wandbleche zunächst jedes für sich mit der Kanalführung entsprechenden Ausformungen versehen, die nach dem Zusammenschweißen der Wandbleche miteinander korrespondierend die Kanäle bilden. Danach werden die Wandbleche zu U-förmigen Teilen gebogen und jeweils zwei Teile zu einer rundumgeschlossenen Brennkammer zusammengeschweißt. Bei dieser Ausführung lassen sich Spalte zwischen den Wandblechen in den an die Kanäle angrenzenden Zonen nicht oder nur mit einem hohen Aufwand beim Verschweißen der Bleche vermeiden. In diesen Zonen besteht daher die Gefahr der Spaltkorrosion, so dass auch an die Blechqualität hohe Anforderungen gestellt werden müssen.

Darüber hinaus ist es bekannt, bei der Herstellung von ebenen Wärmetauschern zwei aus Edelstahl bestehende Wandbleche zunächst durch Schweißnähte lokal miteinander zu verbinden und danach mit einem fluiden Arbeitsmittel unter hohem Druck zur Bildung von Kanälen aufzuweiten.

Aus der WO 92/20976 A1 ist ein Verfahren zur Herstellung einer Brennkammer bekannt, deren Wände aus zwei miteinander verschweißten Wandblechen bestehen, wobei die Kanäle nach dem Verschweißen der Wandbleche entlang der späteren Kanalränder durch Ausformen der zwischen den Schweißnähten sich befindenden Blechbereiche mittels eines mit Druck zwischen die Wandbleche eingeführten fluiden Arbeitsmittels gebildet werden.

Bei dem Gebrauchsmuster DE 92 00 780 U1 wird eine Brennkammer mit Doppelmantel dadurch hergestellt, dass zwei s-fönnig gebogene Wandbleche mit zwei gegenüberliegenden Wandabschnitten beabstandet angeordnet und die rechtwinklig verlaufenden Schenkel miteinander verschweißt werden.

Eine weitere Brennkammer mit einem Doppelmantel aus Wandblechen zum Durchströmen von Flüssigkeit ist aus der DE 42 24 212 A1 bekannt, wobei über die Fläche der Außenund Innenwände verteilt angeordnete Sicken vorgesehen sind, die die Steifigkeit der Wandfläche des Doppelmantels erhöhen sollen.

### Vorteile der Erfindung

Beim erfindungsgemäßen Verfahren mit den kennzeichnenden Merkmalen des Anspruchs 1 wird auch in den Biegezonen der Eckenbereiche der Brennkammer eine gleichmäßige Aufweitung der Kanäle für die Strömungsführung erreicht und es wird verhindert, daß sich das innenliegende Wandblech faltet und sich dort die Kanalquerschnitte verengen.

Dadurch, daß die Abstände eines äußeren Werkzeuges im Eckenbereich größer als in den gestreckten Stützbereichen bemessen sind, können die Strömungskanäle in den Eckenbereichen mit derselben Querschnittsbreite wie in den gestreckten Kanalbereichen hergestellt werden.

Die Ausnehmungen des inneren Werkzeuges münden unmittelbar vor den Eckenbereichen in zur Aufnahme überschüssigen Materials dienende vertiefte Taschen ein. Dadurch wird eine Versteifung erzielt, die zu einer höheren Stabilität beiträgt, wenn ein Wärmeübertrager für zu erhitzendes Wasser auf die Brennkammer montiert wird. Zusätzlich wird einer Faltenbildung des inneren Wandbleches entgegengewirkt.

Die die Wandbleche verbindenden Schweißnähte werden bei der Herstellung der Kanäle für die wassergekühlte Brennkammer in vorteilhafter Weise nicht direkt zwischen dem inneren und äußeren Werkzeug abgestützt. Die Schweißnähte sowie die daran angrenzenden Blechbereiche werden damit bei der Herstellung der Kanäle gereckt, wodurch die Zugfestigkeit erhöht, sowie die Wandstärke der Blechbereiche reduziert wird.

Zum Zuführen des die Kanäle aufweitenden fluiden Arbeitsmittels kann einfach eines der beiden Wandbleche vor dem Verschweißen mit dem anderen Wandblech mit einer Öffnung versehen werden, die auch zum späteren Anschließen einer Leitung für ein fluides Betriebsmittel, insbesondere Heizungswasser, dienen kann.

Diese Öffnung wird zweckmäßig in einer domartigen Ausbringung des Wandblechs vorgesehen, um Druckverluste in der Strömung der Arbeits- und Betriebsmittel gering zu halten.

Das Verschweißen der Wandbleche wird erleichtert und die zur Verfügung stehende Wandflächen der Brennkammer werden für einen Wärmeaustausch mit dem fluiden Betriebsmittel optimal genutzt, wenn die Schweißnähte so angeordnet und ausgebildet werden, daß sich parallel laufende Einzelkanäle und deren Eingangs- und Ausgangsbereichen gemeinsame Kammern ergeben, und ferner wenn die Öffnungen für die Anschlußleitungen im Bereich der außenliegenden Kammern vorgesehen werden.

Bei dieser Anordnung der Schweißnähte und Kanäle kann der Faltenbildung in den Eckenbereichen der Wandbleche zusätzlich entgegengewirkt werden, wenn die Schweißnähte so angeordnet werden, daß sich gemeinsame Kammern über die Eckenbereiche der Wandbleche erstrecken. Dem gleichen Zweck dient der Vorschlag, den Beginn der Einzelkanäle versetzt zueinander anzuordnen.

Die vorliegende Erfindung schlägt weiterhin vor, daß die Enden der Schweißnähte kreislinienförmig auslaufend ausgeführt werden. Dadurch ist erreicht, daß sich beim Übergang der Einzelkanäle in die gemeinsamen Kammern gleichmäßige, "kissenförmige" Aufweitungen ergeben und daher eine unzulässig hohe Spannungsbeanspruchung des Materials vermieden wird.

Die Herstellung einer gekühlten Brennkammer für gasbeheizte Wassererhitzer und die Wartung der in der Brennkammer enthaltenen Funktionselemente, wie Brenner und Wärmeübertrager, wird erleichtert, wenn die miteinander verschweißten Wandbleche zu einem die Rückwand und die Seitenwände der Brennkammer bildenden U-förmigen Körper gebogen werden, und die Vorderwand der Brennkammer als getrenntes Teil hergestellt und mit den Seitenwänden lösbar verbindbar ausgestaltet wird.

### Zeichnung

Ein Ausführungsbeispiel der Erfindung ist in der Zeichnung dargestellt und in der nachfolgenden Beschreibung näher erläutert. Es zeigen Figur 1 in perspektivischer Darstellung eine Brennkammer für gasbeheizte Wassererhitzer mit einem nach oben abgehobenen, als Lamellenblock mit hindurchgeführten Wasserrohren ausgebildeten Wärmeübertrager und einer lösbar mit den Seitenwänden der Brennkammer verbindbaren Vorderwand, Figur 2 in vergrößertem Maßstab einen senkrechten Schnitt durch die Seitenwand der Brennkammer und einen Teilschnitt durch den aufgesetzten Wärmeübertrager nach Figur 1, Figur 3 eine Draufsicht auf eine aus zwei miteinander verschweißten Wandblechen bestehende Platine, die nach dem Schweißen zu einem die Rückwand und die beiden Seitenwände der Brennkammer bildenden U-förmigen Teil gebogen wird, Figur 4 einen vergrößerten Schnitt nach der Linie IV in Figur 3, Figur 5 einen Querschnitt durch einen Eckenbereich der Brennkammmer, in deren vor dem Wärmeübertrager liegenden Eingangsbereich, Figur 6 einen der Figur 5 entsprechenden Querschnitt durch einen alternativ ausgeführten Eckenbereich der Brennkammer, Figur 7 eine Draufsicht auf einen Eckenbereich der Brennkammer, Figur 8 einen Teilschnitt durch eine alternative Ausführung der Vorderwand, Figur 9 und Figur 10 Teilschnitte durch eine aus einem inneren und äußeren Werkzeug bestehenden Vorrichtung zur Aufnahme der U-förmig gebogenen Brennkammer sowie Figur 11 ein Spannungs-Dehnungs-Diagramm.

### Beschreibung des Ausführungsbeispiels

Der Wassererhitzer hat eine Brennkammer (10) mit einer Rückwand (12) und zwei einstückig mit diesen verbundenen Seitenwänden (14,16), an denen eine Vorderwand (18) lösbar befestigt ist. Auf die Brennkammer (10) ist von oben her ein Wärmeübertrager (20) aufsetzbar, der als Lamellenblock mit durchgeführten Wasserrohren ausgebildet ist. Die Seitenwände (14, 16) der Brennkammer (10) sind mit zum oberen Stirnrand hin offenen Ausnehmungen (22) versehen, die zur paßgerechten Aufnahme von über die äußeren Lamellen (24) hervorstehenden Rohrenden (26) (Figur 2) des Wärmeübertrager (20) dienen. Die zwischen den Ausnehmungen (22) gebildeten zinnenartigen Abschnitte (28) der Seitenwände (14,16) sind mit sickenförmigen Vertiefungen (30) versehen, die an den äußeren Lamellen (24) spaltfrei anliegen und den Wärmeübertrager (20) spielfrei festlegen. Die Rohrenden (26) sind durch Kappen (32a,b,c) miteinander verbunden, an denen auch die Anschlüsse (34,36) des Wärmeübertrager (20) vorgesehen sind.

Die Brennkammerwände bestehen je aus zwei aneinander anliegenden und miteinander verschweißten Wandblechen (38,40) aus Edelstahl, die ausgeformte Blechbereiche (42,44) aufweisen, zwischen denen ein nachstehend noch näher beschriebenes Kanalsystem (46) für einen die Brennkammer (10) kühlenden Heizungswasserstrom gebildet ist. Das Kanalsystem (46) wird dadurch hergestellt, daß die Wandbleche (38,40) zunächst noch in ihrer im wesentlichen ebenen Ausgangsform durch geradlinige Schweißnähte (48) miteinander verbunden werden und erst danach das Kanalsystem (46) durch Ausformen der zwischen den Schweißnähten (48) sich befindenden Blechbereiche (42,44) mittels eines mit Preßdruck zwischen die Wandbleche (38,40) eingeführten fluiden Arbeitsmittels gebildet wird.

Das Kanalsystem (46) in der Rückwand (12) und den Seitenwänden (14,16) ist gemäß der Abwicklung dieser Wandteile nach Figur 3 gebildet durch eine in sich geschlossene umlaufende Schweißnaht (48a) und vier gestreckte Einzelschweißnähte (48b,c,d,e). Demzufolge ergeben sich in der Seitenwand (14) zwei Einzelkanäle (46a) die randzeitig über eine Kammer (46b) miteinander verbunden sind und in eine Kammer (46c) mündet. Von dieser führen drei parallele Einzelkanäle (46d) in der Rückwand (12) weiter in eine Kammer (46e), die über zwei Einzelkanäle (46f) in der Seitenwand (16) mit einer äußeren Kammer (46g) verbunden ist. Analog zu dieser Ausbildung sind auch die beiden Wandbleche der Vorderwand (18) durch eine umlaufende Schweißnaht (48f) und durch Einzelschweißnähte (48g,h) miteinander verbunden, zwischen den Kanäle (46h) gebildet sind, die beidseitig in Kammern (46i,j) münden.

Vor dem Verschweißen werden in das außenliegende Wandblech an den Anschlußstellen des Kanalsystems (46) domartige Ausprägungen (50) mit Öffnungen (52) zum Einsetzen von Anschlußstutzen (54) eingeformt. In gleicher Weise wird die Vorderwand (18) mit Anschlußelementen (56) versehen. Nach dem Verschweißen wird die in Figur 3 dargestellte Platine mit Hilfe einer nicht dargestellten Biegevorrichtung in die U-Form nach Figur 1 mit einem Biegeradius r₂ gebogen. Durch die in Figur 3 gestrichelt gezeichneten Linien (58) sind die Lage und die Grenzen der sich ausbildenden Eckenbereiche, im folgenden als Biegezonen (60) bezeichnet, dargestellt.

Nachdem die Brennkammer 10 U-förmig gebogen wurde, wird sie in eine aus einem inneren (80) und einem äußeren Werkzeug (82) bestehende Vorrichtung (Fig.9) gespannt, wobei die beiden Biegezonen (60) des inneren Wandbleches 40 auf dem inneren Werkzeug (80) aufliegen. Der Biegeradius des inneren Werkzeuges (80) stimmt dabei mit dem Biegeradius r₂ des inneren Wandbleches (40) überein. In den übrigen Zonen werden zwischen dem inneren Wandblech (40) und dem inneren Werkzeug (80) Ausnehmungen und zwischen dem äußeren Wandblech (38) und dem äußeren Werkzeug (82) Abstände für das herzustellende Kanalsystem (46) gebildet.

Das fluide Arbeitsmittel zum Aufweiten der zwischen den Schweißnähten (48) liegenden Blechbereiche (42,44) wird zwischen die Wandbleche (38,40) gepreßt, wobei die auszuformenden Blechbereiche (42,44) in die Ausnehmungen und die Abstände hineingedrückt werden. Im Bereich der Biegezonen (60) wird nur das äußere Wandblech (38) nach außen verformt, während das innere Wandblech (40) in diesem Bereich unverformt bleibt. Das äußere Werkzeug (82) ist in den Biegezonen (60) mit einem größeren Abstand vom äußeren Wandblech (38) versehen. Damit kann es sich in stärkerem Maße als in den gestreckten Kanalbereichen nach außen aufweiten. In der in Fig. 9 gezeigten Ausführung der Vorrichtung wird bei dem äußeren Werkzeug (82) in den Biegezonen (60) auf ein Gegenstück für die Begrenzung des äußeren Wandbleches (38) verzichtet, da durch eine definierte Druckzufuhr die gewünschte Kanalbreite a hergestellt werden kann.

Wie Figur 10 zeigt, werden die das innere und äußere Wandblech (38, 40) verbindenden Schweißnähte (48) zur Bildung des Kanalsystems (46) beim Aufweiten der Blechbereiche (42, 44) bewußt nicht abgestützt. Dadurch wird auf die Schweißnähte (48) sowie auf die daran angrenzenden Blechbereiche definiert eine Zugkraft aufgebracht und das Material gereckt. Dieses Recken erfolgt wie am Spannungs-Dehnungs-Diagramm in Figur 11 dargestellt, bis in den plastischen Bereich mit einer bleibenden Dehnung εᵣ. Die gestrichelt dargestellte Linie a zeigt den Spannungs-Dehnungsverlauf für das verwendete Reckverfahren, während Linie b einen vergleichbaren Kurvenverlauf ohne Recken darstellt. Durch das Recken bis in den plastischen Bereich wird einhergehend mit einer Wandstärkenreduzierung die Zugfestigkeit im Schweißnahtbereich erhöht und die Dehnung reduziert. Der für die Herstellung der wassergekühlten Brennkammer verwendete rostfreie Stahl eignet sich aufgrund seiner hohen Bruchdehnung besonders für dieses Reckverfahren.

Dem herzustellenden Kanalsystem (46) wird ein minimaler Strömungsquerschnitt aₘᵢₙ zugrundegelegt, der für eine ausreichende Kühlung der Brennkammer (10) Sorge trägt. Daher ist die Anordnung so getroffen, daß bei einer möglichst großflächigen Kühlung der Brennkammer (10) die Kanalbreite sowohl im gestreckten Kanalbereich (Summe aus Tiefe b und Breite c) als auch im Eckenbereich (Breite a) so gewählt ist, daß der minimale Strömungsquerschnitt aₘᵢₙ eingehalten wird.

Weiterhin ist die Breite a des Strömungsquerschnitts in den Biegezonen (60) gleich der Summe aus der Tiefe b und der Breite c im gestreckten Kanalbereich gewählt. Dadurch und durch den Umstand, daß sich in den Biegezonen (60) die Kammern (46c,e) befinden, wird die Wasserströmung in den Eckenbereichen bzw. Biegezonen (60) nicht oder nur unwesentlich beeinträchtigt. Zur Ausbildung von symmetrischen Blechbereichen (42,44) wird die Tiefe b des Querschnitts der Ausnehmung gleich der Breite c des Querschnitts des Abstandes gewählt.

Bei der alternativen Ausführung nach Figur 6 ist das innere Werkzeug (80) neben den Biegezonen (60) örtlich mit vertieften Ausnehmungen versehen, so daß sich dort überschüssiges Material (62) des inneren Wandblechs (40) hineinformen kann. In den den Anschlußstutzen (54) gegenüberliegenden Stützflächen ist das innere Werkzeug (80) je mit einer muldenförmigen Vertiefung zur Bildung einer kuppenförmigen Auswölbung des inneren Wandblechs (40) versehen, wodurch sich der Strömungswiderstand am Eingang und am Ausgang des Kanalsystems (46) weiter verringert.

Die zwischen den Einzelkanälen verlaufenden Schweißnähte (48) haben kreislinienförmig verlaufende Enden (66), damit sich dort beim Aufweiten der Einzelkanäle das Blechmaterial ohne Rißbildungsgefahr faltenlos kissenförmig aufwölben kann. Der Kreisdurchmesser der Enden (66) sollte nicht kleiner als 5 mm, aber auch nicht größer als 15 mm sein, um den dadurch bedingten Verlust an wirksamer Wärmeübergangsfläche in vertretbarem Rahmen zu halten. Bei einer bevorzugten Ausführung wurde der Kreisdurchmesser mit 12 mm gewählt. Einer Faltenbildung wird auch durch die weitere Maßnahme entgegengewirkt, daß die Enden (66) der parallel laufenden Einzelkanäle (48c, d bzw. 48g,h) versetzt zueinander angeordnet werden.

Aus Figur 3 ist ersichtlich, daß sich das Kanalsystem (46) in der Rückwand (12) nach oben bis in den den Wärmeübertrager (20) übergreifenden Bereich erstreckt und daß dort die Wandbleche (38,40) in den Biegezonen (60) unmittelbar aneinander anliegen. Die Brennkammer (10) hat in diesem oberen, den Wärmeübertrager (20) eng umgreifenden Bereich einen Eckenradius r₁ von beispielsweise 5 mm, wogegen in den darunterliegenden Eckenbereichen der Brennkammer (10), über die sich auch die Kammern (46c,e) des Kanalsystems (46) erstrecken, der Eckenradius r₂ wesentlich größer bemessen ist und beispielsweise 20 mm beträgt. Der Übergang von einem zum anderen Eckenradius ist spaltfrei dadurch hergestellt, daß die gesamte Platine nachdem sie mit dem größeren Eckenradius r₂ gebogen wurde und zwischen dem inneren und äußeren Werkzeug abgestützt wird mit dem kleineren Eckenradius r₁ durch Verstrecken der Wandbleche (38,40) von innen nach außen geformt wird.

Die einzelnen Kanäle des Kanalsystems (46) werden durch die Schweißnähte (48) unmittelbar begrenzt, so daß sich an ihren Längsrändern (78) (Figur 2) keine Spalte bilden, in denen sich Korrosionsprodukte ablagern könnten. Die Schweißnähte (48) werden im praktisch noch ebenen Zustand der Wandbleche (38,40) hergestellt, wodurch die Fertigung erleichtert wird. Durch die lösbaren Verbindungen von Wärmeübertrager (20) und Vorderwand (18) von den übrigen Wandteilen (12,14,16) der Brennkammer (10) wird Wartung und Montage des Wärmeübertragers (20), sowie die Fertigung der Brennkammer (10) erleichtert. Die Anschlüsse (54,56) des Kanalsystems (46) sind vorteilhaft so gelegt, daß das Kanalsystem von unten nach oben durchströmt wird. Dadurch läßt sich das System einfacher entlüften. Der Heizungswirkungsgrad kann verbessert werden, wenn der Wärmeübergang von Heizgas auf die Brennkammerwand durch Vergrößerung der Strahlungszahl y infolge Oxidation oder Schwärzung der Innenoberfläche erhöht wird.

Die in Figur 8 dargestellte Vorderwand (68) besteht aus einem äußeren Wandblech (70) und einem im Parallelabstand dazu angeordneten inneren Wandblech (72), welches aus einem besonders temperaturfesten Material besteht. Auf der Innenseite des Wandblechs (70) ist vorzugsweise eine metallisch-glänzende Strahlungsschutzschicht (74), gegebenenfalls in Form eines zusätzlichen Blechteils, vorgesehen. Der zwischen den beiden Wandblechen (70,72) gebildete Raum (76) geht zum Hindurchführen eines Luftstromes, der dort aufgenommene Wärme zum Wärmübertrager (20) transportiert.

## Patentansprüche

1. Verfahren zur Herstellung einer Brennkammer, insbesondere für gasbeheizte Wassererhitzer, deren Wände aus miteinander verschweißten inneren und äußeren Wandblechen (42, 44) gebildet sind, die mit örtlichen Ausformungen zur Bildung von Kanälen (46) für ein Fluid, insbesondere für als Kühlmittel dienendes Heizungswasser, versehen sind, wobei die Kanäle (46) nach dem Verschweißen entlang der späteren Kanalränder durch Ausformen der zwischen den Schweißnähten (48) sich befindenden Blechbereiche (42, 44) mittels eines mit Druck zwischen die Wandbleche (38, 40) eingeführten fluiden Arbeitsmittels gebildet werden und wobei die Wände mit den verschweißten Wandblechen Biegezonen (60) aufweisen, in denen die Wände zur Brennkammer gebogen werden, **dadurch gekennzeichnet, dass** das innere Wandblech (40) vor dem Zuführen des fluiden Arbeitsmittels in der Biegezone (60) auf einem inneren Werkzeug (80) abgestützt wird und das äußere Wandblech (38) zu einem äußeren Werkzeug (82) einen Abstand bildet, der nach dem Zuführen des fluiden Arbeitsmittels die Grenzen für die Ausformung der Kanäle (46) bildet, wobei der Abstand des äußeren Werkzeuges (82) zum äußeren Wandblech (38) in der Biegezone (60) größer als in den gestreckten Stützbereichen bemessen wird.

2. Verfahren nach Anspruch 1, **dadurch gekennzeichnet, dass** das innere Werkzeug (80) vor der Biegezone (60) mindestens eine Ausnehmung aufweist, die zur Aufnahme überschüssigen Materials (62) diendende vertiefte Taschen am inneren Wandblech (40) ausbildet.

3. Verfahren nach Anspruch 1, **dadurch gekennzeichnet, dass** die Schweissnähte (48) sowie die daran angrenzenden Blechbereiche (42, 44) bei der Herstellung der Kanäle (46) gereckt werden, indem die Schweissnähte zwischen dem inneren Werkzeug (80) und dem äußeren Werkzeug (82) abstützungsfrei angeordnet werden.

4. Verfahren nach Anspruch 3, **dadurch gekennzeichnet, dass** das Recken bis in den plastischen Bereich mit einer bleibenden Dehnung εᵣ erfolgt.

5. Verfahren nach einem der vorhergehenden Ansprüche, **dadurch gekennzeichnet, dass** die Schweissnähte (48) so angeordnet werden, dass sich gemeinsame Kammern (46c, e) über die Eckenbereiche der Wandbleche (38, 40) erstrecken.

6. Verfahren nach einem der vorhergehenden Ansprüche, **dadurch gekennzeichnet, dass** das äußere Wandblech (38) vor dem Verschweissen mit dem inneren Wandblech (40) mit einer Öffnung (52) zum Zuführen des fluiden Arbeitsmittels und späteren Anschliessen einer Leitung für ein fluides Betriebsmittel, insbesondere Heizungswasser, versehen wird.

7. Verfahren nach Anspruch 6, **dadurch gekennzeichnet, dass** die Öffnung (52) in einer domartigen Ausprägung (50) des Wandblechs (38) vorgesehen wird.

8. Verfahren nach Anspruch 6 oder 7, **dadurch gekennzeichnet, dass** die Schweissnähte (48) so angeordnet und ausgebildet werden, dass sich parallel verlaufende Einzelkanäle (46 a, d, f, h) und in deren Eingangs- und Ausgangsbereichen gemeinsame Kammern (46 b, c, e, g, i, j) ergeben, und ferner, dass die Öffnungen (52) für die Anschlussleitungen im Bereich der außenliegenden Kammern (46 b, g i , j) vorgesehen sind.

9. Verfahren nach Anspruch 8, **dadurch gekennzeichnet, dass** die Schweissnähte (48) so angeordnet werden, dass sich gemeinsame Kammern (46c, e) über die Eckenbereiche der Wandbleche (38, 40) erstrecken.

10. Verfahren nnach Anspruch 8 oder 9, **dadurch gekennzeichnet, dass** der Beginn der Einzelkanälen (46 d, h) zueinander versetzt angeordnet wird.

11. Verfahren nach einem der Ansprüche 7 bis 10, **dadurch gekennzeichnet, dass** die Enden (66) der Schweissnähte (48) kreislinienförmig auslaufend ausgeführt werden.

12. Verfahren nach Anspruch 1, **dadurch gekennzeichnet, dass** die miteinander verschweissten Wandbleche (38, 40) zu einem die Rückwand (12) und die Seitenwände (14, 16) der Brennkammer (10) bildenden U-förmigen Körper gebogen werden und die Vorderwand (18) der Brennkammer (10) als getrenntes Teil hergestellt und mit den Seitenwänden (14, 16) lösbar verbindbar ausgeführt sind.

13. Brennkammer für gasbeheizte Wassererhitzer hergestellt nach einem der Ansprüche 1 bis 12, deren Wände aus zwei miteinander verschweissten Wandblechen (42, 44) bestehen, zwischen denen in örtlichen Ausformungen Kanäle (46) für einen die Brennkammer (10) kühlenden Wasserdurchlauf gebildet sind, **dadurch gekennzeichnet, dass** der minimale Strömungsquerschnitt aₘᵢₙ der für eine Kühlung der Brennkammer (10) notwendigen Durchflussmenge für das Fluid, insbesondere Heizungswasser, entspricht, und dass bei einer vorgegebenen Kühlfläche für die Brennkammer (10) die Kanalbreite sowohl im gestreckten Kanalbereich als auch im Eckenbereich der Biegezone (60) größer oder gleich dem minimalen Strömungsquerschnitt aₘᵢₙ ist.

14. Brennkammer nach Anspruch 13, **dadurch gekennzeichnet, dass** im gestreckten Kanalbereich die Tiefe (b) der Ausnehmung gleich der Breite (c) des Abstandes ist.

15. Brennkammer nach Anspruch 13 oder 14, **dadurch gekennzeichnet, dass** die Breite (a) des Strömungsquerschnitts in den Biegezonen (60) gleich der Summe aus der Tiefe (b) der Ausnehmung und der Breite (c) des Abstandes im gestreckten kanalbereich ist.

## Claims

1. Method for producing a combustion chamber, in particular for gas-fired water heaters, the walls of which combustion chamber are formed from inner and outer wall panels (42, 44) which are welded to one another and which are provided with local shaped-out portions for the formation of ducts (46) for a fluid, in particular for heating water serving as coolant, the ducts (46), after welding along the subsequent duct edges, being formed by the shaping-out of the panel regions (42, 44) located between the weld seams (48), by means of a fluid working medium introduced with pressure between the wall panels (38, 40), and the walls with the welded wall panels having bending zones (60), in which the walls are bent in relation to the combustion chamber, **characterized in that** the inner wall panel (40) is supported in the bending zone (60) on an inner die (80) before the supply of the fluid working medium and the outer wall panel (38) forms, in relation to an outer die (82), a clearance which forms the limits for shaping out the ducts (46) after the supply of the fluid working medium, the clearance of the outer die (82) in relation to the outer wall panel (38) being dimensioned larger in the bending zone (60) than in the extended supporting regions.

2. Method according to Claim 1, **characterized in that** the inner die (80) has, in front of the bending zone (60), at least one recess which forms, on the inner wall panel (40), recessed pockets serving for receiving excess material (62).

3. Method according to Claim 1, **characterized in that**, during the production of the ducts (46), the weld seams (48) and the panel regions (42, 44) contiguous to them are stretched, **in that** the weld seams are arranged, free of support, between the inner die (80) and the outer die (82).

4. Method according to Claim 3, **characterized in that** stretching takes place into the plastic range with a permanent elongation εᵣ.

5. Method according to one of the preceding claims, **characterized in that** the weld seams (48) are arranged in such a way that common chambers (46c, e) extend over the corner regions of the wall panels (38, 40).

6. Method according to one of the preceding claims, **characterized in that**, before being welded to the inner wall panel (40), the outer wall panel (38) is provided with an orifice (52) for the supply of the fluid working medium and for the subsequent connection of a line for a fluid service medium, in particular heating water.

7. Method according to Claim 6, **characterized in that** the orifice (52) is provided in a dome-like stamped-out portion (50) of the wall panel (38).

8. Method according to Claim 6 or 7, **characterized in that** the weld seams (48) are arranged and produced in such a way that individual ducts (46 a, d, f, h) running parallel, and in their inlet and outlet regions, common chambers (46 b, c, e, g, i, j), result and, furthermore, **in that** the orifices (52) for the connecting lines are provided in the region of the outer chambers (46 b, g, i, j).

9. Method according to Claim 8, **characterized in that** the weld seams (48) are arranged in such a way that common chambers (46c, e) extend over the corner regions of the wall panels (38, 40).

10. Method according to Claim 8 or 9, **characterized in that** the start of the individual ducts (46 d, h) are arranged so as to be offset relative to one another.

11. Method according to one of Claims 7 to 10, **characterized in that** the ends (66) of the weld seams (48) are produced so as to terminate in the form of a circular line.

12. Method according to Claim 1, **characterized in that** the wall panels (38, 40) welded to one another are bent into a U-shaped body forming the rear wall (12) and the side walls (14, 16) of the combustion chamber (10), and the front wall (18) of the combustion chamber (10) is produced as a separate part and is designed to be capable of being connected releasably to the side walls (14, 16).

13. Combustion chamber for gas-fired water heaters, which is produced according to one of Claims 1 to 12 and the walls of which consist of two wall panels (42, 44) which are welded to one another and between which ducts (46) for a water run-through cooling the combustion chamber (10) are formed in local shaped-out portions, **characterized in that** the minimum flow cross section aₘᵢₙ corresponds to the throughflow quantity for the fluid, in particular heating water, necessary for cooling the combustion chamber (10), and **in that**, in the case of a predetermined cooling surface for the combustion chamber (10), the duct width is larger than or equal to the minimum flow cross section aₘᵢₙ both in the extended duct region and in the corner region of the bending zone (60).

14. Combustion chamber according to Claim 13, **characterized in that**, in the extended duct region, the depth (b) of the recess is equal to the width (c) of the clearance.

15. Combustion chamber according to Claim 13 or 14, **characterized in that** the width (a) of the flow cross section in the bending zones (60) is equal to the sum of the depth (b) of the recess and the width (c) of the clearance in the extended duct region.

## Revendications

1. Procédé de fabrication d'une chambre de combustion, notamment pour un chauffe-eau au gaz dont les parois sont formées par une tôle de paroi intérieure et une tôle de paroi extérieure (42, 44) soudées l'une à l'autre, ces tôles étant munies de déformations locales pour constituer des canaux (46) pour un fluide, notamment pour l'eau de chauffage servant de fluide de refroidissement, tandis qu'après soudage le long des futurs bords des canaux on réalise les canaux (46) par déformation des zones de tôle (42, 44) entre les cordons de soudure (48), avec un fluide introduit entre les tôles de paroi (38, 40) et mis en pression, les parois ayant des zones de cintrage (60) pour les tôles de paroi soudées, dans lesquelles les parois ont été cintrées pour former la chambre de combustion,
**caractérisé en ce qu'**
avant d'introduire le fluide de travail dans la zone de cintrage (60) on appuie la paroi intérieure (40) sur un outil intérieur (80), et la tôle de paroi extérieure (38) laisse une distance par rapport à un outil extérieur (82) pour former, après l'introduction du fluide de travail, les limites de déformation des canaux (46), la distance de l'outil extérieur (82) par rapport à la tôle de paroi extérieure (38) dans la zone de cintrage (60) étant dimensionnée plus grande que dans les zones d'appui allongées.

2. Procédé selon la revendication 1,
**caractérisé en ce que**
l'outil intérieur (80) comporte au moins une cavité en avant de la zone de cintrage (60) pour former des poches de profondeur augmentée pour recevoir l'excédent de matière (62) de la tôle de paroi intérieure (40).

3. Procédé selon la revendication 1,
**caractérisé en ce que**
les cordons de soudure (48) ainsi que les zones de tôle (42, 44) adjacentes aux cordons sont étirés lors de la fabrication des canaux (46), mettant sans appui les cordons de soudure entre l'outil intérieur (80) et l'outil extérieur (82).

4. Procédé selon la revendication 3,
**caractérisé en ce que**
l'étirage se fait jusque dans la zone plastique avec un allongement permanent εᵣ.

5. Procédé selon l'une quelconque des revendications précédentes,
**caractérisé en ce que**
les cordons de soudure (48) sont disposés pour que des chambres communes (46c, e) occupent les zones de coin des tôles de paroi (38, 40).

6. Procédé selon l'une quelconque des revendications précédentes,
**caractérisé en ce que**
la tôle de paroi extérieure (38) est munie, avant le soudage à la tôle de paroi intérieure (40) d'une ouverture (52) pour l'alimentation du fluide de travail et ensuite pour brancher une conduite du fluide de fonctionnement, notamment de l'eau de chauffage.

7. Procédé selon la revendication 6,
**caractérisé en ce que**
l'ouverture (52) est prévue dans une partie déformée (50) en forme de dôme de la tôle de paroi (38).

8. Procédé selon l'une quelconque des revendications 6 ou 7,
**caractérisé en ce que**
les cordons de soudure (48) sont installés et réalisés pour avoir différente canaux (46a, d, f, h) parallèles et des chambres communes (46b, c, e, g, i, j) dans leur zone d'entrée et de sortie, et pour qu'en outre les ouvertures (52) pour les conduites de branchement sont prévues dans la zone des chambres extérieures (46b, g, i, j).

9. Procédé selon la revendication 8,
**caractérisé en ce que**
les cordons de soudure (48) sont disposés pour que les chambres communes (46c, e) occupent les zones de coin des tôles de paroi (38, 40).

10. Procédé selon l'une quelconque des revendications 8 ou 9,
**caractérisé en ce que**
le début des différents canaux (46d, h) est décalé l'un par rapport à l'autre.

11. Procédé selon l'une quelconque des revendications 7 à 10,
**caractérisé en ce que**
les extrémités (66) des cordons de soudure (48) se terminent suivant une tracé circulaire.

12. Procédé selon la revendication 1,
**caractérisé en ce que**
les tôles de paroi (38, 40) soudées l'une à l'autre sont cintrées sous la forme d'un corps en U constituant la paroi arrière (12) et les parois latérales (14, 16) de la chambre de combustion (10), et la paroi avant (18) de la chambre de combustion (10) est une pièce séparée reliée de manière amovible aux parois latérales (14, 16).

13. Chambre de combustion pour des chauffe-eau chauffés au gaz fabriquée selon l'une quelconque des revendications 1 à 12, dont les parois sont constituées de deux tôles de paroi (42, 44) soudées l'une à l'autre entre lesquelles, par des déformations locales, on réalise des canaux (46) pour un passage d'eau de refroidissement de la chambre de combustion (10),
**caractérisée en ce que**
la section de passage minimal aₘᵢₙ correspond au débit nécessaire de fluide, notamment d'eau de chauffage, pour le refroidissement de la chambre de combustion (10), et
pour une surface de refroidissement prédéterminée de la chambre de combustion (10), à la fois dans la zone d'allongement des canaux et dans la zone de coin de la zone de cintrage (60) la largeur des canaux est supérieure ou égale à la section de passage minimal aₘᵢₙ.

14. Chambre de combustion selon la revendication 13,
**caractérisée en ce que**
la profondeur (b) de la cavité de la zone de canal étirée est égale à la largeur (c) de la distance d'écartement.

15. Chambre de combustion selon l'une quelconque des revendications 13 ou 14,
**caractérisée en ce que**
la largeur (a) de la section de passage dans les zones de cintrage (60) est égale à la somme de la profondeur (b) de la cavité et de la largeur (c) de la distance d'écartement dans la zone d'allongement des canaux.
